# FASCICULE DE BREVET EUROPEEN

(11) **EP 0 237 539 B1**
(45) Date de publication et mention de la délivrance du brevet: **28.11.1990**
(21) Numéro de dépôt: 86905321.5
(22) Date de dépôt: 15.09.1986
(51) Int. Cl.: G09G 3/36

(54) **DISPOSITIF DE COMMANDE D'UN IMAGEUR MATRICIEL A MEMOIRE INTEGREE ET SON PROCEDE DE COMMANDE**
ANLAGE ZUR STEUERUNG EINER MATRIXANZEIGETAFEL MIT INTEGRIERTEM SPEICHER UND VERFAHREN ZU DEREN STEUERUNG
DEVICE FOR CONTROLLING AN INTEGRATED MEMORY MATRIX IMAGER AND CONTROL METHOD THEREOF

(30) Priorité: 16.09.1985 FR 8513699
(43) Date de publication de la demande: 23.09.1987
(73) Titulaire: COMMISSARIAT A L'ENERGIE ATOMIQUE, 75015 Paris Cédex 15 (FR)
(72) Inventeur: DIJON, Jean, F-38000 Grenoble (FR); LEROUX, Thierry, F-38000 Grenoble (FR)
(74) Mandataire: Mongrédien, André
(86) Numéro de dépôt international: FR8600309
(87) Numéro de publication internationale: WO8701849

(56) Documents cités:
- DE-A- 3 101 987
- GB-A- 2 113 444

## Description

La présente invention concerne un dispositif de commande d'un imageur matriciel à mémoire intégrée et son procédé de commande.

L'invention s'applique en particulier à tout imageur matriciel à matrice active comprenant un matériau d'affichage électro-optique dont une propriété optiquetelle qu'une opacité, un indice de réfraction une transparence, une absorption, etc. ..., peut être modifiée à l'aide d'une excitation quelconque.

L'invention s'applique particulièrement bien à des imageurs matriciels à cristaux liquides sans niveau de gris, utilisés par exemple comme convertisseurs d'informations électriques en informations optiques, pour le traitement des images optiques en temps réel, pour l'affichage analogique.

Dans le reste du texte, on prendra pour plus de clarté l'exemple du cristal liquide, étant bien entendu que tout autre matériau électro-optique peut être envisagé.

La figure 1a représente, schématiquement, un imageur matriciel à matrice active, connu et la figure 1b, le circuit de commande associé à un point image élémentaire de cet imageur.

Sur la figure 1a a sont représentées une première et une deuxième parois isolantes 1, 3 en regard l'une de l'autre, maintenues écartées et scellées par un joint 2 disposé sur leur pourtour. Entre ces parois 1, 3 est intercalé un matériau d'affichage 4 possédant une propriété optique.

Sur la face interne de l'une des parois 1 sont répartis n conducteurs lignes parallèles, notés L et m conducteurs colonnes parallèles, notés Cⱼ, croisés avec les conducteurs lignes, i et j étant des entiers tels que 1≤i≤n et 1≤j≤m; les conducteurs lignes et les conducteurs colonnes véhiculent des signaux électriques appropriés à l'excitation du matériau 4.

Au croisement 11 de chaque conducteur ligne L avec chaque conducteur colonne Cⱼ se trouve un interrupteur 5 tel qu'un transistor à effet de champ relié à une électrode E,ⱼ et aux conducteurs L et Cⱼ. Par ailleurs, la face interne de l'autre paroi 3 est recouverte d'un matériau conducteur servant de contre-électrode 10. Cette contre-électrode est portée à un potentiel de référence.

Un point image Iᵢⱼ est défini dans cet imageur par la région de recouvrement d'une électrode Eᵢⱼ avec la contre-électrode 10, l'électrode Eᵢⱼ et la contre-électrode 10 formant respectivement les deux armatures d'un condensateur dont le matériau d'affichage, notamment le cristal liquide, intercalé entre ces armatures forme le diélectrique.

Dans le cas particulier où le matériau d'affichage est un film de cristal liquide, pour éviter de le detériorer, la contre-électrode 10 est portée à un potentiel de référence V_{R} dont la valeur est inversée périodiquement et les conducteurs lignes et les conducteurs colonnes véhiculent des signaux électriques par exemple de forme rectangulaire.

La figure 1b représente de façon connue le schéma électrique d'un circuit de commande associé à un point image Iᵢⱼ, celui-ci étant représenté par un condensateur. Ainsi, au croisement d'un conducteur ligne Lᵢ et d'un conducteur colonne Ci est associé un transistor 5 à effet de champ, connecté à une des armatures du condensateur correspondant à l'électrode Eᵢⱼ; l'autre armature de ce condensateur correspondant à la contre-électrode est portée au potentiel de référence V_{R}. Ce condensateur permet la mémorisation de l'information à afficher au point image Iᵢⱼ.

Lorsqu'on applique sur la ligne L un signal électrique tel que le potentiel résultant appliqué au transistor 5 correspondant est supérieur ou égal à la tension de seuil de ce transistor, celui-ci est à l'état passant; il transmet alors le signal électrique appliqué à la colonne Cⱼ, à l'électrode Eᵢⱼ à laquelle il est relié. Lorsque le signal électrique appliqué sur la ligne L est tel que le potentiel résultant appliqué au transistor 5 correspondant est inférieur à la tension de seuil du transistor 5, ce transistor se bloque quel que soit le signal de la colonne Cⱼ et ne transmet aucun signal à l'électrode Eᵢⱼ, qui conservera de ce fait sa charge initiale. Il en estde même pourchaque point image élémentaire de l'imageur.

Le signal électrique colonne transmis à l'électrode Eᵢⱼ crée un champ électrique entre les armatures du condensateur constituées par l'électrode E et la contre-électrode. Ce champ provoque une orientation collective des molécules de cristal liquide comprises entre les armatures du condensateur, lorsque le signal transmis est supérieur à une certaine tension, dite de seuil, correspondant à la valeur minimale nécessaire pour exciter le cristal liquide. En utilisant l'orientation collective et l'excitation ponctuelle des molécules de cristal liquide, on fait apparaître ainsi une image sur l'ensemble de l'imageur.

Il existe d'autres types d'imageurs matriciels à matrice active. Ainsi, par exemple, le document FR-A-2 553 218 décrit un autre type d'imageur matriciel, à matrice active. Sur la face interne de l'une des parois de cet imageur sont disposés des conducteurs colonnes parallèles reliés à des électrodes colonnes parallèles et sur la face interne de l'autre paroi de cet imageur sont disposés des conducteurs lignes parallèles reliés par des transistors à des électrodes répartis en matrice, en regard des électrodes colonnes, lesdits transistors étant en outre reliés à un potentiel de référence V_{R}.

Un point image de cet imageur est défini par la zone de recouvrement d'une électrode avec une électrode colonne, ces deux électrodes formant respectivement les deux armatures d'un condensateur.

Le schéma électrique du circuit de commande associé à un point image d'un tel imageur, diffère de celui représenté figure 1b par la position du condensateur. En effet, le condensateur est dans ce cas relié entre le conducteur colonne et le transistor, ce dernier étant relié par ailleurs au conducteur ligne correspondant et au potentiel de référence V_{R}.

Les signaux appliqués aux conducteurs lignes et aux conducteurs colonnes des imageurs matriciels, comme deux décrits précédemment, proviennent d'un dispositif de commande.

Un dispositif de commande comprend de façon connue, une mémoire d'image externe à l'imageur connectée par l'intermédiaire d'interfaces à des moyens de commande tels qu'un calculateur, un contrôleur d'image connecté à la mémoire d'image externe, par l'intermédiaire de circuits logiques, des circuits d'élaboration de signaux vidéo séries connectés au contrôleur d'image et des circuits de traitement des signaux vidéo connectés à ces circuits d'élaboration.

Le calculateur gère les différents éléments du dispositif de commande et transmet les informations à afficher à la mémoire d'image externe.

Le contrôleur d'image permet de lire par balayage les informations qui sont enregistrées dans la mémoire d'image externe. Les circuits d'élaboration transmettent aux circuits de traitement des signaux vidéo, élaborés à partir des signaux fournis par le contrôleur d'images. Ces circuits de traitement permettent de transcrire les signaux vidéo à partir de moyens tels que des registres à décalage, en signaux lignes et en signaux colonnes. Ces derniers sont transmis respectivement aux conducteurs lignes et aux conducteurs colonnes, de façon à obtenir un affichage point par point de l'imageur.

Ce dispositif de commande permet uniquement d'écrire des informations dans les points images de l'imageur. Pour rafraîchir une information en un point image, on la réécrit en prenant l'information correspondante dans la mémoire d'images externe et non au point image lui-même. Le rafraîchissement est effectué toutes les 20 millisecondes et de ce fait la fréquence du signal vidéo qui contient les informations à afficher en série doit être rapide de l'ordre de 5 MHz. En conséquence, le dispositif de commande doit être réalisé en technologie rapide, c'est-à-dire en silicium monocristallin, ce qui a pour inconvénients de rendre sa fabrication complexe et son coût de fabrication élevé.

On connaît par ailleurs, des dispositifs de commande dont la mémoire d'image est intégrée à l'imageur, permettant d'écrire mais aussi de lire et de rafraîchir des informations dans des points images de l'imageur.

Un tel dispositif est par exemple décrit dans le document GB-A-2 113 444.

L'invention a pour objet un nouveau dispositif de commande dont la mémoire d'image est intégrée à l'imageur, permettant notamment de remédier aux inconvénients précités et en particulier d'être réalisable en technologie aussi bien rapide que lente.

Il est en outre connu par le document DE-A-3 101 987 un dispositif de commande d'un imageur matriciel à cristal liquide comportant des conducteurs colonnes, des conducteurs lignes et des circuits de lecture/écriture connectés aux conducteurs lignes pour écrire, lire et rafraîchir une information dans les points images de l'imageur constitués d'un condensateur et d'un interrupteur, ces opérations étant sélectionnées à partir de signaux de commande.

Le dispositif de commande de l'invention s'applique à tous les imageurs matriciels, à matrice active, et notamment à ceux décrits précédemment.

De façon plus précise, l'invention a pour objet un dispositif de commande d'un imageur matriciel tel que défini dans la revendication 1.

Dans le cas où k et 1 sont des multiples de m, tous les paquets ont de préférence le même nombre 1 de circuits de lecture/écriture (m=l.k). Dans le cas contraire, tous les paquets n'ont pas le même nombre de circuits de lecture/écriture et en particulier un de ces paquets a un nombre de circuits de lecture/écriture inférieur à celui des autres paquets.

Selon un mode préféré de réalisation, le dispositif de commande comprend des moyens de traitement comportant k circuits de traitement connectés chacun à un paquet de circuits de lecture/écriture, les opérations de lecture, d'écriture et de rafraîchissement effectuées par les circuits de lecture/écriture étant sélectionées par l'intermédiaire des circuits de traitement recevant les signaux de commande et envoyant des signaux de sélection aux circuits de lecture/écriture.

De façon avantageuse, le dispositif de commande comprend un premier circuit de sélection tel qu'un décodeur connecté en entrée à n' lignes d'adresses et en sortie aux n conducteurs lignes avec n≤2^{n'}, pour sélectionner un seul conducteur ligne à la fois.

De préférence, le dispositif de commande comprend un deuxième circuit de sélection tel qu'un décodeur connecté en entrée à k' lignes d'adresses et en sortie aux k circuits de traitement avec k<2'`' pour sélectionner un seul paquet de conducteurs colonnes en choisissant en circuit de traitement à la fois.

Selon un mode de réalisation du dispositif, chaque ligne du bus de données bidirectionnel comprend un seul conducteur apte à véhiculer les informations dans deux sens opposés.

Selon une variante de réalisation du dispositif, chaque ligne du bus de données bidirectionnel comprend un premier et un deuxième conducteurs aptes à véhiculer les informations respectivement dans un premier et un deuxième sens, lesdits premier et deuxième sens étant opposés.

Le dispositif de commande conforme à l'invention n'utilise pas de mémoire d'image externe, ce qui a pour conséquence de simplifier sa réalisation. De plus, l'affichage réalisé dans plusieurs points images à la fois permet une réalisation en technologie lente, c'est-à-dire en silicium amorphe.

Selon un autre mode préféré de réalisation du dispositif de commande, l'interrupteur est un transistor.

Le premier circuit de traitement a pour rôle de transmettre soit une information du bus de données au premier amplificateur, soit une information du dispositif de mémorisation au premier amplificateur, en fonction des signaux de sélection reçus par ce circuit.

Le deuxième circuit de traitement a pour rôle de transmettre l'information lue au bus de données. En outre, ce circuit permet éventuellement d'adapter le signal électrique correspondant à l'information lue à un signal électrique de type binaire compatible avec les niveaux logiques de l'électronique extérieure, disposée en sortie du bus de données. Ce deuxième circuit de traitement comprend par exemple un comparateur à fenêtre.

Selon un mode préféré de réalisation du dispositif de commande, le premier circuit de traitement de chaque circuit de lecture/écriture comprend un premier transistor connecté au premier amplificateur, servant à transférer une information à écrire à ce premier amplificateur, et un deuxième transistor connecté d'une part au premier transistor et à l'amplificateur et, d'autre part, au dispositif de mémorisation, ce deuxième transistor servant à transférer une information lue à rafraîchir (autrement dit à réécrire) à ce premier amplificateur.

Selon un autre mode préféré de réalisation du dispositif de commande, le dispositif de mémorisation de chaque circuit de lecture/écriture comprend un transistor et un condensateur reliés entre eux, le transistor étant en outre connecté au deuxième circuit de traitement et au second amplificateur et, le condensateur étant en outre relié au premier circuit de traitement.

Selon un autre mode préféré de réalisation du dispositif de commande, l'un des premier et second amplificateurs de chaque circuit de lecture/écriture est un amplificateur inverseur servant à appliquer un signal alternatif aux points images.

L'invention a aussi pour objet un procédé de commande d'un dispositif conforme à l'invention, caractérisé en ce que pour lire une information en un point image de l'imageur en la transmettant du point image au bus de données par l'intermédiaire du circuit de lecture/écriture correspondant à ce point image ou pour écrire une information en ce point image en la transmettant en sens inverse, on sélectionne à la fois le conducteur ligne et le conducteur colonne correspondant à ce point image et pour lire une information en un point image de l'imageur en la transmettant du point image au circuit de lecture/écriture correspondant ou pour rafraîchir une information en ce point image en la transmettant en sens inverse, on sélectionne au moins le conducteur ligne correspondant à ce point image, ces opérations de lecture, d'écriture et de rafraîchissement étant sélectionnées à partir des signaux de commande.

D'autres caractéristiques et avantages de l'invention ressortiront mieux de la description qui va suivre donnée à titre purement illustratif et non limitatif.

La description est faite en référence aux figures 1a à 5 annexées dans lesquelles:
-les figures 1a et 1b, déjà décrites, représentent schématiquement, respectivement un imageur matriciel à matrice active de type connu et le schéma électrique du circuit de commande d'un point image de cet imageur,
-la figure 2 représente un synoptique d'un exemple de dispositif de commande conforme à l'invention d'un imageur matriciel,
-la figure 3 représente un exemple de circuit de lecture/écriture conforme à l'invention d'un point image de l'imageur, ledit circuit étant associé au circuit de commande de ce point image,
-la figure 4a représente. un chronogramme d'exemple de signaux appliqués à un conducteur ligne et à un conducteur colonne et le signal résultant appliqué au point image correspondant, lors d'une opération d'écriture selon l'invention,
-la figure 4b représente un chronogramme d'exemple de signaux appliqués à un conducteur ligne, à un conducteur colonne et au point image correspondant, lors d'une opération de lecture selon l'invention, et
-la figure 5 représente un exemple de circuit de traitement du dispositif de commande conforme à l'invention.

Sur la figure 2 est représenté un imageur matriciel 9 comportant n.m points images élémentaires. Chaque point image est associé à un conducteur ligne L, à un conducteur colonne C,, avec i et j entiers tels que 1≤i≤n et 1 ≤j≤m, et à un interrupteur tel qu'un transistor à effet de champ.

Cet imageur est par exemple du même type que ceux décrits précédemment.

Sur la figure 2, chaque ensemble constitué par un point image et l'interrupteur associé à ce point image porte la référence 7. Par ailleurs, pour plus de simplicité, le potentiel de référence V_{R} n'a pas été représenté.

Le dispositif de commande représenté figure 2 comprend un premier circuit de sélection 13 tel qu'un décodeur connecté à n' lignes d'adresse 14 et aux n conducteurs lignes, notés L_{;}, avec n≤2^{n'}. Les m conducteurs colonnes, notés Cⱼ, sont regroupés par exemple en k paquets de I conducteurs colonnes chacun, chaque conducteur colonne Cⱼ étant connecté à un circuit 15 de lecture/écriture. Les m conducteurs colonnes et leurs circuits 15 de lecture/écriture correspondants sont regroupés en k paquets de 1 conducteurs colonnes et de 1 circuits 15, par l'intermédiaire de moyens de traitement comprenant des circuits de traitement 17, un circuit de traitement 17 par paquet de 1 conducteurs colonnes et de 1 circuits 15 de lecture/écriture. Il y a donc k circuits de traitement 17 dans ce dispositif de commande.

Chaque circuit 15 de lecture/écriture d'un paquet est connecté au circuit de traitement 17 correspondant à ce paquet par un bus 12. Par ailleurs, chaque circuit de lecture/écriture 15 d'un paquet est relié à une ligne d'un bus 21 de données bidirectionnel de 1 lignes, le p^{ième} circuit de lecture/écriture d'un paquet étant relié à la p^{ième} ligne du bus 21, avec p entier tel que 1≤p≤l. Chaque circuit de lecture/écriture est relié à la ligne correspondante du bus 21, par un conducteur 16 bidirectionnel ou par deux conducteurs aptes à véhiculer les informations en sens opposés l'un de l'autre. Dans le reste du texte, on prendra l'exemple particulier d'un conducteur 16 bidirectionnel.

Chaque ligne de bus bidirectionnel 21 comprend un conducteur unique apte à véhiculer les informations dans deux sens opposés ou bien un premier et un deuxième conducteurs aptes à véhiculer les informations respectivement dans un premier et un deuxième sens, les premier et deuxième sens étant opposés.

Chaque circuit de traitement 17 est connecté en outre à des moyens de commande (non représentés) tels qu'un calculateur pour un bus 20 et à un deuxième circuit de sélection 19 tel qu'un décodeur. Ce deuxième circuit de sélection 19 est connecté en entrée à k' lignes d'adresses 18 et en sortie aux k circuits de traitement par les conducteurs 18', avec k≤2^{k'}.

Les premier et deuxième circuits de sélection 13 et 19 sont réalisés à partir de portes logiques selon des principes connus. Ces circuits sont par exemple du même type que ceux décrits dans le document DE-A-3 101 987. En revanche, des exemples de circuits de traitement et de lecture/ écriture 15 seront décrits plus en détail, en référence aux figures 3 à 5.

Chaque point image Iᵢⱼ de l'imageur, représenté par un condensateur, a la capacité de mémoriser des informations. L'ensemble de ces condensateurs constitue une mémoire d'image intégrée à l'imageur, dans laquelle on peut écrire, lire et rafraîchir des informations.

Chaque opération de rafraîchissement des informations aux points images de l'imageur est précédée d'une opération de lecture de ces informations en ces points images. Ces opérations de lecture et de rafraîchissement peuvent être effectuées en même temps sur l'ensemble des points images d'une ligne de points correspondant à un conducteur ligne sélectionné. Au cours de ces opérations de lecture et de rafraîchissement, les informations sont véhiculées des points images aux circuits de lecture/écriture correspondants et inversement.

Les opérations de lecture aux points images de l'imageur permettant de transmettre des informations des points images au bus de données 21 par l'intermédiaire des circuits de lecture/écriture correspondants et les opérations d'écriture aux points images de l'imageur permettant de transmettre des informations du bus de données 21 aux points images par l'intermédiaire des circuits de lecture/écriture correspondants peuvent s'effectuer de façon indépendante. Par ailleurs, ces opérations de lecture ou d'écriture ne peuvent être effectuées en même temps que dans un nombre limité de points images correspondant aux points images associés à la fois à un paquet de conducteurs colonnes sélectionnés et à un conducteur ligne sélectionné. Il est bien entendu que les opérations de lecture permettant de transmettre des informations des points images au bus 21 peuvent être suivies d'opérations de rafraîchissement de ces informations en ces points images, étant donné que ces informations sont transmises par l'intermédiaire des circuits de lecture/écriture.

Ainsi, lorsqu'un conducteur ligne L et un paquet de 1 conducteurs colonnes Cⱼ, Cⱼ₊ₗ, ... Cⱼ₊₁ sont sélectionnés, lies informations contenues dans tous les points images correspondant au conducteur ligne L peuvent être lues, les informations lues étant transférées aux circuits de lecture/écriture. Les informations lues aux points images Iᵢⱼ, Iᵢⱼ₊₁, ... Iᵢⱼ₊ₗ associés à la fois au conducteur ligne et aux conducteurs colonnes sélectionnés peuvent être transférées au bus 21 et des informations provenant de ce bus peuvent être écrites en ces points images, autrement dit, l'information du p^{ième} point image peut être transmise à la p^{ième} ligne de données du bus 21 avec p entier tel que 1≤p≤l et l'information à écrire, véhiculée par la p^{ième} ligne de données du bus peut être transmise au p^{lème} conducteur colonne du paquet sélectionné et affiché dans ce p^{lème} point image. En revanche, les informations lues aux autres points images associés au conducteur ligne sélectionné et aux conducteurs colonnes non sélectionnés peuvent être réécrites dans ces points images.

En sélectionnant périodiquement chaque conducteur ligne, on peut lire et rafraîchir périodiquement les informations contenues aux points images de l'imageur en transmettant les informations des points images aux circuits de lecture/écriture correspondants, et inversement; de plus, dans le cas où des conducteurs colonnes sont sélectionnés, on peut lire ou écriture des informations aux points images correspondant à la fois aux conducteurs lignes et aux conducteurs colonnes sélectionnés, en transmettant les informations des points images au bus de données ou l'inverse, par l'intermédiaire des circuits de lecture/écriture.

La suite de la description permet de mieux comprendre le fonctionnement d'un tel dispositif.

Pour sélectionner un conducteur ligne Lᵢₜ on envoie, à partir des moyens de commande tel qu'un calculateur (non représenté), des signaux électriques sur les n' lignes d'adresses 14 en entrée du circuit de sélection 13. Un signal nul correspond à l'élément binaire "0" et un signal non nul à l'élément binaire "1". Le circuit de sélection 13 va donc sélectionner à partir des n' signaux parallèles des n' lignes d'adresses 14, un seul conducteur ligne L parmi les n conducteurs lignes qui lui sont connectés. Le circuit de sélection 13 envoie donc au conducteur ligne L sélectionné un signal électrique tel que le potentiel résultant appliqué aux transistors 5 reliés à ce conducteur soit supérieur ou égal à la tension de seuil des transistors 5, et aux autres conducteurs lignes un signal électrique tel que le potentiel résultant appliqué aux transistors reliés à ces conducteurs soit inférieur à cette tension de seuil. Tous les transistors 5 connectés au conducteur ligne L, sélectionné, vont donc se trouver à l'état passant, tandis que les autres transistors 5 associés aux autres conducteurs lignes seront bloqués.

De même, pour sélectionner un paquet de 1 conducteurs colonnes Cⱼ, ... Cⱼ₊ₗ, on envoie à partir des moyens de commande sur l'entrée du circuit de sélection 19, k' signaux parallèles par l'intermédiaire des k' lignes d'adresses 18. Le circuit de sélection 19 va alors sélectionner un circuit de traitement 17 parmi les k circuits de traitement 17 du dispositif qui lui sont connectés.

Chaque circuit de traitement 17 élabore des signaux de sélection de lecture, d'écriture ou de rafraîchissement, en fonction des signaux issus du circuit de sélection 19 et des signaux de commande (lecture/écriture/rafraîchissement) issus des moyens de commande et véhiculés par le bus 20. Ces signaux de sélection sont alors envoyés aux 1 circuits de lecture/écriture 15 qui lui sont connectés par les bus 12.

La figure 3 représente en détail un exemple de circuit de lecture/écriture 15 connecté à un circuit de commande du même type que celui décrit figure 1b, étant bien entendu, comme on l'a vu précédemment, que tout autre circuit de commande d'un imageur matriciel à matrice active peut être utilisé.

Un circuit de lecture/écriture 15 comprend dans le sens de transfert de l'information, provenant d'une ligne du bus 21 de données, du conducteur 16 vers le conducteur colonne Cⱼ correspondant, lors d'une opération d'écriture, un premier circuit de traitement 25 connecté à un amplificateur 27. De même, un circuit de lecture/écriture comprend en parallèle, dans le sens de transfert de l'information d'un conducteur colonne CI vers le conducteur 16 correspondant, lors d'une opération de lecture, un amplificateur inverseur 29 connecté à un deuxième circuit de traitement 33 et un dispositif de mémorisation 31 connecté à la fois à l'amplificateur inverseur 29 et au deuxième circuit de traitement 33. Le dispositif de mémorisation 31 est connecté en outre au premier circuit de traitement 25.

L'information à écrire, à lire ou à réécrire en un point image Iᵢⱼ est constituée par la différence de potentiel appliquée entre les armatures du condensateur correspondant à ce point image.

Dans l'exemple du circuit de lecture/écriture représenté en figure 3, le premier circuit de traitement 25 est réalisé par deux transistors 24, 26 reliés de façon à constituer un aiguillage; le dispositif de mémorisation 31 est réalisé par un transistor 30 et un condensateur 32. Le deuxième circuit de traitement 33 est réalisé par exemple par un comparateur à fenêtre bien connu de l'homme de l'art, formé par exemple d'un amplificateur contre-réactionné ou bien de portes logiques et de ponts diviseurs; il peut être également réalisé par tout dispositif permettant à partir de l'information lue de déterminer l'état du point image correspondant, autrement dit de transformer l'information lue en un signal électrique du type binaire compatible avec l'électronique extérieure reliée au bus 21, (un signal électrique nul correspond à un état non affiché et un signal électrique non nul à un état affiché).

Le condensateur 32 est relié d'une part au transistor 30 et au transistor 26 et, d'autre part, à la masse; en outre, le transistor 30 est relié à la fois au circuit de traitement 33 et à l'amplificateur 29, et le transistor 26 est relié à la fois au transistor 24 et à l'amplificateur 27.

Les signaux de sélection d'une opération d'écriture ou d'une opération de rafraiechissement d'une information au point image Iᵢⱼ, et les signaux de sélection d'une opération de lecture en ce point image Iₗᵢ sont élaborés par le circuit de traitement 17 associé au circuit de lecture/écriture 15. Ces signaux de sélection sont constitués par des signaux électriques appliqués au circuit 15, en E et en 37 pour une opération d'écriture, en L et en 35 pour une opération de lecture transférant l'information du point image au bus 21 par le circuit de lecture/écriture, en R et en 37 pour une opération de rafraîchissement et en L pour une opération de lecture transmettant l'information du point image au circuit de lecture/écriture et de façon plus précise au condensateur 32 du dispositif de mémorisation.

Pour effectuer une opération d'écriture au point image Iᵢⱼ, correspondant à un conducteur ligne L et à un conducteur colonne Cⱼ, on sélectionne donc le conducteur ligne L et le conducteur colonne Cⱼ. Le transistor 5 associé à ce point image est alors à l'état passant. Par ailleurs, on envoie un signal électrique non nul en E sur le transistor 24 du circuit de traitement 25 et un signal électrique non nul en 37 sur l'amplificateur 27 de façon à ce que le transistor 24 et l'amplificateur 27 soient à l'état passant. L'information véhiculée sous forme de signal électrique par le conducteur 16 et provenant de la ligne correspondante du bus 21 de données va passer par le transistor 24 puis être amplifiée par l'amplificateur 27 avant d'être transmise au conducteur Cⱼ. Le transistor 5 étant à l'état passant, le signal va être transmis au condensateur correspondant au point image Iᵢⱼ, par ce transistor 5. Entre les armatures du condensateur, il s'établit alors une différence de potentiel proportionnelle au signal transmis, cette différence de potentiel va créer un champ électrique qui va donc exciter les molécules du cristal liquide intercalées entre les armatures de ce condensateur.

L'information affichée en ce point Iᵢⱼ dépend donc du signal transmis par la ligne du bus 21 de données bidirectionnel.

Pour lire une information au point image Iᵢⱼ et la transférer à la ligne du bus 21 correspondante on sélectionne le conducteur ligne et le conducteur colonne correspondants et on envoie un signal électrique non nul en 35 sur le circuit de traitement 33 et un signal électrique non nul en L sur le transistor 30 du dispositif de mémorisation 31 de façon à rendre passants le circuit 33 et le transistor 30. L'information contenue par le condensateur Iᵢⱼ, sous forme de champ électrique, est transférée vers l'amplificateur inverseur 29, l'amplificateur 27 étant en état de haute impédance du fait qu'il n'ait pas reçu de signal électrique en 37. A la sortie de l'amplificateur 29, le signal provenant du condensateur est inversé et transmis d'une part au dispositif de mémorisation 31 et, d'autre part, au circuit de traitement 33. Le transistor 30 du dispositif de mémorisation étant à l'état passant, il transmet donc au condensateur 32 le signal lu afin de mémoriser temporairement l'information contenue par ce signal. D'autre part, le circuit de traitement 33 également à l'état passant va transmettre le signal lu vers la ligne correspondante du bus 21 de données bidirectionnel par l'intermédiaire du conducteur 16.

Pour lire une information au point image Iᵢⱼ correspondant à un conducteur ligne Lᵢ et à un conducteur colonne Cⱼ et la transférer au condensateur 32, il suffit de sélectionner le conducteur ligne correspondant, (le conducteur colonne Cⱼ pouvant être ou non sélectionné), et d'envoyer un signal électrique non nul en Lsur le transistor30 de façon à la rendre passant. Ce transistor 30 transmet alors au condensateur 32 l'information lue.

L'information contenue dans le condensateur 32, sous forme de champ électrique, permet de rafraîchir le point image correspondant, en réécrivant cette information mémorisée. Ainsi, pour réécrire une information, au point image Iᵢⱼ, il suffit de sélectionner le conducteur ligne Lᵢ correspondant (le conducteur colonne Cⱼ pouvant être ou non sélectionné) et d'envoyer un signal électrique non nul en R pour rendre passant le transistor 26 du circuit de traitement 25 et un signal électrique non nul en 37 pour rendre passant l'amplificateur 27. Les transistors 24 et 30 étant bloqués, l'information va donc passer par le transistor 26 et par l'amplificateur 27 avant d'être transmise au conducteur colonne Cⱼ correspondant. L'information initialement contenue dans le condensateur Iᵢⱼ, sous forme de signal électrique, va être réécrite avec une polarité inverse du fait de l'inversion de signal effectué par l'amplificateur inverseur 29.

L'amplificateur 29 a été choisi inverseur, mais on aurait pu tout aussi bien prendre l'amplificateur 27 inverseur et l'amplificateur 29 non inverseur.

A chaque rafraîchissement de l'information, la polarité du signal correspondant va être inversée; l'application d'un signal alternatif au condensateur Iᵢⱼ permet ainsi de prolonger la durée de vie du matériau d'affichage, tel que le cristal liquide, intercalé entre les armatures de ce condensateur. Le rafraîchissement est effectué par exemple sur une période d'environ 20 ms.

Les chronogrammes des figures 4a et 4b montrent des exemples de signaux d'excitation V_{Li}, V_{Cj} appliqués respectivement à un conducteur ligne L et à un conducteur colonne Cⱼ lors d'une opération d'écriture (figure 4a) et lors d'une opération de lecture (figure 4b) d'une information au point image correspondant, et les signaux résultants Vᵢⱼ au point image. Les signaux d'excitation représentés sur cette figure sont des signaux rectangulaires impulsionnels, mais d'autres signaux tels que des signaux sinusoïdaux auraient pu également être appliqués.

Le signal V_{Li} appliqué au conducteur ligne L, est non nul pendant un temps T_{L} appelé temps ligne, égal à la période d'adressage T divisée par le nombre de conducteurs lignes, n, du dispositif. En dehors de ce temps ligne T_{L}, le signal V_{Li} est nul. Les transistors associés au conducteur ligne L sont donc à l'état passant uniquement pendant l'impulsion non nulle du signal V_{Li}, c'est-à-dire pendant un temps T_{L}.

Ainsi, lors d'une opération d'écriture (figure 4a), le transistor 5 associé au point image Iᵢⱼ correspondant à un conducteur ligne Lᵢ et à un conducteur colonne Cⱼ étant à l'état passant, il transmet le signal V_{Cj} appliqué à la colonne Cⱼ, au condensateur Iᵢⱼ correspondant au point image. Lorsque le signal V_{Cj} est non nul, il s'établit entre les armatures du condensateur une différence de potentiel égale au signal V_{Cj}-V_{R}. Le signal résultant Vᵢⱼ vu par le cristal liguide a donc une amplitude égale V_{Cj}-V_{R}. Pendant toute la durée du temps d'adressage T, les armatures du condensateur restent chargées, le point image correspondant garde donc pendant ce temps T l'information écrite pendant le temps ligne T_{L} aux fuites de charges près.

Une opération de rafraîchissement consiste à écrire l'information lue. Elle s'effectue donc comme précédemment, les signaux V_{Cj} et Vᵢⱼ seront les mêmes mais de polarité inverse à celle de la période précédente.

Lors d'une opération de lecture (figure 4b), comme pour une opération d'écriture ou de rafraîchissement, le transistor associé au point image, dans lequel l'information doit être lue, doit être à l'état passant. L'opération de lecture s'effectue donc au moment où le signal V_{Li} appliqué au conducteur ligne Lᵢ est non nul.

Une équipartition de la charge Cᵢⱼ (image du signal V,ⱼ) contenue par le condensateur Iᵢⱼ, dans ce même condensateur et dans une éventuelle capacité parasite associée au conducteur colonne Cⱼ, produit un signal V_{Cj} qui est alors transféré par le conducteur colonne C au circuit de lecture/écriture 15. Après lecture du signal Vᵢⱼ contenu par le condensateur, la différence de potentiel entre les armatures de ce condensateur n'est pas nulle; elle décroît d'un niveau maximum 40 obtenu lors d'une opération d'écriture à une valeur égale V_{Cj}-V_{R}.

La figure 5 représente un exemple de circuit de traitement 17 d'un dispositif de commande conforme à l'invention.

Ce circuit 17 comporte une porte logique 51 telle qu'une porte ET à deux entrées et une porte logique 53 telle qu'une porte NON-OU également à deux entrées. Les deux entrées de la porte 51 sont reliées respectivement par un conducteur 45' au conducteur 18' correspondant du circuit de sélection 19 et au bus 20 par un conducteur 41. Les deux entrées de la porte 53 sont reliées respectivement à la sortie de la porte 51 et au bus 20 par l'intermédiaire d'un conducteur 43. Par ailleurs, ce circuit 17 comporte un conducteur 45 relié au circuit de sélection 19 par l'intermédiaire du conducteur 18' correspondant et deux conducteurs 47 et 49 reliés respectivement au bus 20.

En sortie, le conducteur 45, la porte 51, la porte 53, le conducteur 47 et le conducteur 49 sont reliés respectivement en 35, E, R, L et 37 de tous les circuits de lecture/écriture associés à ce circuit de traitement.

Les signaux appliqués en L et en 37 véhiculés par les conducteurs 47 et 49 ne dépendent pas du signal de sortie du circuit de sélection 19; de ce fait, ces signaux sont identiques pour l'ensemble des circuits de lecture/écriture du dispositif de commande et dépendent uniquement des signaux de commande.

Les signaux de commande véhiculés par les conducteurs 47 et 49 ne subissent pas de traitement électronique dans le circuit 17 représenté figure 5, mais bien entendu, cet exemple n'est pas limitatif; on pourrait en effet utiliser dans le circuit 17 d'autres éléments pour traiter lesdits signaux.

Pour plus de clarté dans la description, on assimilera les signaux électriques à des niveaux de type binaire, niveau haut "1" et niveau bas "0".

Les signaux électriques envoyés sur les conducteurs 41, 43, 47 et 49 par le bus 20 dépendent des opérations à valider et le signal véhiculé par les conducteurs 45 et 45' correspond à un niveau haut lorsque le circuit de traitement est sélectionné et à un niveau bas dans le cas contraire.

Pour valider une opération de lecture des données des points images aux circuits de lecture/ écriture, le conducteur 47 doit véhiculer un signal à un niveau haut "1". Pour valider une opération de lecture des données des points images au bus 21 de données par l'intermédiaire des circuits de lecture/écriture, les conducteurs 47 et 45 doivent véhiculer respectivement un signal au niveau haut. Pour valider une opération d'écriture des données, du bus de données 21 aux points images par les circuits de lecture/écriture, les signaux véhiculés par les conducteurs 45' et 41 doivent être tous les deux au nivau haut pour que le signal de sortie de la porte 51 soit au niveau haut. Pour valider une opération de rafraîchissement, le signal de sortie de la porte 51 doit être au niveau bas ainsi que le signal véhiculé par le conducteur 43 afin que le signal de sortie de la porte 53 soit au niveau haut. En outre, pour valider une opération d'écriture ou de rafraîchissement, le conducteur 49 doit véhiculer un signal à un niveau haut.

Ainsi, avec ce circuit 17, lorsqu'une opération d'écriture est validée, une opération de rafraîchissement ne peut être validée. En revanche, lorsqu'une opération d'écriture n'est pas validée, notamment dans le cas où le circuit de traitement n'est pas sélectionné, et que le signal du conducteur 43 est au niveau bas, l'opération de rafraîchissement peut être validée.

Le dispositif de commande conforme à l'invention peut être facilement intégré à un imageur classique avec des dispositifs annexés.

De plus, il permet du fait de l'intégration de la mémoire d'image à l'imageur, de réaliser une économie notamment d'une mémoire d'image externe à l'imageur, d'un contrôleur d'écran, de circuits d'élaboration de signaux vidéo utilisés dans des dispositifs de commande connus. Il permet en outre une lecture de l'information contenue dans cette mémoire intégrée, et de ce fait, le rafraîchissement de l'information lue. De plus, les opérations d'écriture pouvant s'effectuer dans points images à la fois et le rafraîchissement dans m points image en même temps, le dispositif conforme à l'invention peut être réalisé en technologie lente et notamment en silicium amorphe.

La description ci-dessus, faite en référence à la sélection de conducteurs colonnes par paquet n'est pas limitative, en effet, le dispositif de commande conforme à l'invention s'applique également à des conducteurs colonnes sélectionnés de façon unitaire.

Par ailleurs, les exemples des différents circuits décrits ci-dessus du dispositif conforme à l'invention, ne sont pas limitatifs. En effet, d'autres modifications peuvent être apportés à ces circuits sans sortir du cadre de l'invention. Le bus 21 de données bidirectionnel aurait pu notamment être connecté aux circuits de lecture/écriture 15 par l'intermédiaire des circuits de traitement 17, ces circuits 17 auraient alors transféré les informations du bus 21 aux circuits de lecture/écriture 15 et inversement. De plus, les circuits de sélection 13, 19 décrits figure 2 ne sont pas indispensables au fonctionnement du dispositif conforme à l'invention, ils permettent de diminuer le nombre de connexions.

## Revendications

1. Dispositif de commande d'un imageur matriciel (9) comprenant n.m points images disposés en matrice; une première famille de n conducteurs lignes (L_{I}); une deuxième famille de m conducteurs colonnes (Cⱼ) véhiculant des signaux appropriés à l'excitation d'un matériau d'affichage électrooptique, chaque point image (l_{1¡}) de l'imageur, formé d'un condensateur dont le diélectrique est constitué du matériau d'affichage étant associé à un conducteur ligne (L,), à un conducteur colonne (Cⱼ) et à un interrupteur (5), chaque point image constituant une mémoire point de l'imageur dans laquelle on peut écrire, lire et rafraîchir une information; m circuits de lecture/écriture (15) connectés chacun à un conducteur colonne (Cⱼ) pour écrire, lire et rafraîchir une information aux points images associés audit conducteur colonne (C,), ces circuits de lecture/écriture étant en outre connectés à un moyen de transfert (21) de données bidirectionnel, les opérations de lecture, d'écriture et de rafraîchissement effectuées par ces circuits (15) de lecture/écriture étant sélectionnées à partir de signaux de commande (20), chaque circuit de lecture/écriture comprenant des moyens d'écriture (25, 27) comportant, dans le sens de transfert de l'information, un premier amplificateur (17) et des moyens de lecture (29, 31, 33) connectés en parallèle aux moyens d'écriture, ces moyens de lecture comportant, dans le sens du transfert de l'information, un second amplificateur (29), caractérisé en ce que lesdits circuits de lecture/ écriture (15) sont regroupés en k paquets, chaque paquet comportant au plus 1 circuits de lecture/ écriture, avec m, 1 et k entiers tels que 1≤l≤m et 1≤k≤m, et en ce que le moyen de transfert est un bus qui comporte 1 lignes, le p^{ième} circuit de lecture/écriture d'un paquet étant relié à la p^{lème} ligne dudit bus, avec p entier tel que 1≤p≤l, les moyens d'écriture des circuits de lecture/écriture comportant en outre un premier circuit de traitement (25) relié au premier amplificateur, le second amplificateur (29) étant connecté à la fois à un dispositif de mémorisation (31) et à un deuxième circuit de traitement (33), le dispositif de mémorisation étant en outre connecté au premier circuit de traitement (25) pour permettre le rafraîchissement de l'information lue et mémorisée, le premier circuit de traitement permettant de transmettre une information du bus de données ou du dispositif de mémorisation au premier amplificateur et le deuxième circuit de traitement permettant de transmettre une information du second amplificateur au bus de données.

2. Dispositif de commande selon la revendication 1, caractérisé en ce qu'il comprend des moyens de traitement comportant k circuits de traitement (17) connectés chacun à un paquet de circuits de lecture/écriture (15), les opérations de lecture, d'écriture et de rafraîchissement effectuées par les circuits de lecture/écriture étant sélectionnées par l'intermédiaire des circuits de traitement recevant les signaux de commande (20) et envoyant des signaux de sélection (35, E, R, L, 37) aux circuits de lecture/écriture.

3. Dispositif de commande selon la revendication 1, caractérisé en ce qu'il comprend un premier circuit de sélection (13) connecté en entrée à n' lignes d'adresses (14) et en sortie aux n conducteurs lignes (L_{I}), avec n≤2^{n'}, pour sélectionner un seul conducteur ligne à la fois.

4. Dispositif de commande selon la revendication 2, caractérisé en ce qu'il comprend un deuxième circuit de sélection (19) connecté en entrée à k' lignes d'adresses (18) et en sortie aux k circuits de traitement (17), avec k≤2^{k'} pour sélectionner un seul paquet de conducteurs colonnes (C,) en choisissant un circuit de traitement (17) à la fois.

5. Dispositif de commande selon l'une quelconque des revendications 1 à 4, caractérisé en ce que le premier circuit de traitement (25) comprend un premier transistor (24) connecté au premier amplificateur (27), servant à transférer une information à écrire à ce premier amplificateur, et un deuxième transistor (26) connecté d'une part au premier transistor (24) et à l'amplificateur (27) et, d'autre part, au dispositif de mémorisation (31 ce deuxième transistor (26) servant à transférer une information lue à rafraîchir, à ce premier amplificateur.

6. Dispositif de commande selon l'une quelconque des revendications 1 à 4, caractérisé en ce que le dispositif de mémorisation (31) comprend un transistor (30) et un condensateur (32) reliés entre eux, le transistor étant en outre connecté au deuxième circuit de traitement (33) et au second amplificateur (29) et le condensateur (32) étant en outre relié au premier circuit de traitement (25).

7. Dispositif de commande selon l'une quelconque des revendications 1 à 4, caractérisé en ce que l'un des premier et second amplificateurs (27, 29) est un amplificateur inverseur servant à appliquer un signal alternatif aux points images.

8. Procédé de commande du dispositif de commande selon l'une quelconque des revendications 1 à 7, caractérisé en ce que pour lire une information en un point image (Iᵢⱼ) de l'imageur en la transmettant du point image au bus (21) de données par l'intermédiaire du circuit de lecture/ écriture (15) correspondant à ce point image, ou pour écrire une information en ce point image en la transmettant en sens inverse, on sélectionne à la fois le conducteur ligne (L_{I}) et le conducteur colonne (Cⱼ) correspondant à ce point image et pour lire une information en un point image de l'imageur en la transmettant du point image au circuit de lecture/écriture correspondant ou pour rafraîchir une information en ce point image en la transmettant en sens inverse, on sélectionne au moins le conducteur ligne correspondant à ce point image, ces opérations de lecture, d'écriture et de rafraîchissement étant sélectionnées à partir des signaux de commande.

## Patentansprüche

1. Anlage zur Steuerung einer Matrixanzelgetäfel (9) mit n.m Bildpunkten, die in Matrixform angeordnet sind; einer ersten Familie von n Zeilenleitern (L,); einer zweiten Familie von m S^{p}al- tenleitern (C,), die geeignete Signale zur Anregung eines elektrooptischen Anzeigematerials leiten, wobei jeder Bildpunkt (Iᵢⱼ) der Anzeigetafel, der aus einem Kondensator besteht, dessen Dielektrikum aus einem Anzeigematerial besteht, mit einem Zeilenleiter (L,), einem Spaltenleiter (C,) und einem Schalter (5) verbunden ist, wobei jeder Bildpunkt (5) einen Punktspeicher der Anzeigetafel darstellt, in den man eine Information einschreiben, auslesen und auffrischen kann; m Schreibleseschaltkreisen (15), die jeweils mit einem Spaltenleiter (C,) zum Schreiben, Lesen und Auffrischen einer Information in die mit dem Spaltenleiter (C,) verbundenen Bildpunkte verbunden sind, wobei die Schreibleseschaltkreise außerdem mit einer Übertragungsvorrichtung (21) für bidirektionelle Daten verbunden sind, wobei die Schreib-, Lese- und Auffrischungsoperationen, die durch diese Schreibleseschaltkreise (15) durchgeführt werden, durch Befehlssignale (20) ausgewählt werden, wobei jeder Schreibleseschaltkreis Schreibvorrichtungen (25), die in der ersten Informationsübertragungsrichtung einen ersten Verstärker umfassen, und Lesevorrichtungen (29, 31, 33) aufweist, die mit den Schreibvorrichtungen parallel geschaltet sind und in der Informationsübertragungsrichtung einen zweiten Verstärker (29) umfassen, dadurch gekennzeichnet, daß die Schreibleseschaltkreise (15) in k Pakete unterteilt sind, wobei jedes Paket höchstens I Schreibleseschaltkreise umfaßt, wobei m, I und k ganze Zahlen sind mit 1≤l≤m und 1≤k≤m, und daß die Übertragungsvorrichtung ein Bus mit I Leitungen ist, wobei der p-te Schreibleseschaltkreis eines Pakets mit der p-ten Leitung des Buses verbunden ist, wobei p eine ganze Zahl ist mit 1≤p≤l, wobei die Schreibvorrichtungen der Schreibleseschaltkreise außerdem einen ersten mit dem ersten Verstärker verbundenen Verarbeitungsschaltkreis (25) aufweisen, wobei der zweite Verstärker (29) zur gleichen Zeit mit einer Speichervorrichtung (31) und einem zweiten Verarbeitungsschaltkreis (33) verbunden ist, wobei die Speichervorrichtung außerdem mit dem ersten Verarbeitungschaltkreis (25) verbunden ist, um das Auffrischen der gelesenen und gespeicherten Information zu ermöglichen, wobei der erste Verarbeitungsschaltkreis ermöglicht, eine Information vom Datenbus oder der Speichervorrichtung an den ersten Verstärker zu übertragen, und der zweite Verarbeitungsschaltkreis ermöglicht, eine Information vom zweiten Verstärker an den Datenbus zu übertragen.

2. Anlage zur Steuerung nach Anspruch 1, dadurch gekennzeichnet, daß sie Bearbeitungsvorrichtungen umfaßt, die k Bearbeitungsschaltkreise (17) umfassen, die jeweils mit einem Paket von Schreibleseschaltkreisen (15) verbunden sind, wobei die Schreib-, Lese- und Auffrischungsoperationen, die von den Schreibleseschaltkreisen durchgeführt werden, über die Bearbeitungsschaltkreise ausgewählt werden, die die Befehlssignale (20) empfangen und Auswahlsignale (35, E, R, L, 37) an die Schreibleseschaltkreise senden.

3. Anlage zur Steuerung nach Anspruch 1, dadurch gekennzeichnet, daß sie einen ersten Auswahlschaltkreis (13) umfaßt, der zwischen einem Eingang mit n' Adressleitungen (14) und einem Ausgang mit n Zeilenleitungen (L,) mit n≤2^{n'} angeschlossen ist, um zu einem Zeitpunkt eine einzige Zeilenleitung auszuwählen.

4. Anlage zur Steuerung nach Anspruch 2, dadurch gekennzeichnet, daß sie einen zweiten Auswahlschaltkreis (19) umfaßt, der zwischen einem Eingang mit k' Adressleitungen (18) und einem Ausgang mit k Spaltenleitungen (Cⱼ) mit k:521 angeschlossen ist, um zu einem Zeitpunkt ein einziges Paket von Spaltenleitungen (Cⱼ) durch die Auswahl eines Bearbeitungsschaltkreises (17) auszuwählen.

5. Anlage zur Steuerung nach einem der Ansprüche 1 bis 4, dadurch gekennzeichnet, daß der erste Verarbeitungsschaltkreis (25) einen ersten mit dem ersten Verstärker (27) verbundenen Transistor (24), der dazu dient, eine zu schreibende Information zu diesem Verstärker zu übertragen, und einen zweiten Transistor (26) umfaßt, der auf der einen Seite mit dem ersten Transistor (24) und dem Verstärker (27) und auf der anderen Seite mit der Speichervorrichtung (31) verbunden ist, wobei dieser zweite Transistor (26) dazu dient, eine gelesene, aufzufrischende Information an diesen ersten Verstärker zu übertragen.

6. Anlage zur Steuerung nach Anspruch 2, dadurch gekennzeichnet, daß die Speichervorrichtung (31) einen Transistor (30) und einen Kondensator (32) umfaßt, die miteinander verbunden sind, wobei der Transistor außerdem mit dem zweiten Verarbeitungsschaltkreis (33) und dem zweiten Verstärker (29) und der Kondensator (32) außerdem mit dem ersten Verarbeitungsschaltkreis (25) verbunden ist.

7. Anlage zur Steuerung nach einem der Ansprüche 1 bis 4, dadurch gekennzeichnet, daß einer der ersten und zweiten Verstärker (27, 29) ein invertierender Verstärker ist, der dazu dient ein Wechselsignal an die Bildpunkte anzulegen.

8. Anlage zur Steuerung nach einem der Ansprüche 1 bis 7, dadurch gekennzeichnet, daß man zum Lesen einer Information in einem Bildpunkt (lᵢⱼ) der Anzeigatafel, indem man sie vom Bildpunkt über den zu diesem Bildpunkt gehörenden Schreibleseschaltkreis (15) auf den Datenbus (21) überträgt, oder zum Schreiben einer Information, indem man sie in umgekehrter Richtung überträgt, gleichzeitig den zu diesem Punkt gehörenden Zeilenleiter (L,) und Spaltenleiter (Cⱼ) auswählt, und daß man zum Lesen einer Information in einen Bildpunkt der Anzeigetafel, indem man sie vom Bildpunkt zum entsprechenden Schreibleseschaltkreis, oder zum Auffrischen einer Information in diesem Bildpunkt, indem man sie in umgekehrter Richtung überträgt, wenigstens den zu diesem Bildpunkt gehörenden Zeilenleiter auswählt, wobei diese Schreib-, Lese- und Auffrischoperationen von Befehlssignalen ausgewählt werden.

## Claims

1. Control means for a matrix display (9) having n.m image points arranged in matrix manner, a first group of n row conductors (L_{I}) and a second group of m column conductors (Cⱼ) carrying appropriate signals for exciting an electrooptical display material, each image point (Iᵢⱼ) of the display, formed from a capacitor whose dielectric is constituted by the display material, being associated with a row conductor (L,), a column conductor (Cⱼ) and a switch (5), each image point forming a memory point of the display in which it is possible to write, read and refresh an information, m read-write circuits (15), each connected to a column conductor (Cⱼ) for reading, writing and refreshing an information at the image points associated with said column conductor (Cⱼ), said read-write circuits also being connected to a bidirectional data transfer means (21), the reading, writing and refreshing operations carried out by said read-write circuits (15) being selected on the basis of control signals (20), each read-write circuit having writing means (25, 27) which, in the information transfer direction, have a first amplifier (17) and reading means (29,31,33) connected in parallel with the writing means, said reading means having, in the information transfer direction, a second amplifier (29), characterized in that said read-write circuits (15) are grouped into k packages, each having at the most I read-write circuits, with m, I and k integers such that 1≤l≤m and 1≤k≤m and in that the transfer means is a bus with I rows, the pth read-write circuit of a package being connected to the pth row of said bus, with p being an integer such that 1≤p≤l, the writing means of the read-write circuits also having a first processing circuit (25) connected to the first amplifier, the second amplifier (29) being connected both to a storage device (31) and to a second processing circuit (33), the storage device also being connected to the first processing circuit (24) to permit the refreshing of the information read and stored, the first processing circuit making it possible to transmit an information from the data bus or storage means to the first amplifier and the second processing means making it possible to transmit an information from the second amplifier to the data bus.

2. Control means according to claim 1, characterized in that it comprises processing means having k processing circuits (17), each connected to a package of read-write circuits (15), the reading, writing and refreshing operations performed by the read-write circuits being selected by means of processing circuits receiving the control signals (20) and supplying selection signals (35, E, R, L, 37) to the read-write circuits.

3. Control means according to claim 1, characterized in that it comprises a first selection circuit (13) connected at the input to n' address rows (14) and at the output to n row conductors (L) with n:52" for selecting a single row conductor at once.

4. Control means according to claim 2, characterized in that it comprises a second selection circuit (19) connected at the input to k' address rows (18) and at the output to k processing circuits (17), with k≤2k' for selecting a single package of column conductors (Cⱼ) by choosing a single processing circuit (17) at once.

5. Control means according to any one of the claims 1 to 4, characterized in that the first processing circuit (25) comprises a first transistor (24) connected to the first amplifier (27) and used for transferring an information to be written to said first amplifier and a second transistor (26) connected on the one hand to the first transistor (24) and the amplifier (27) and on the other hand to the storage means (31), said second transistor (26) transferring a read information to be refreshed to said first amplifier.

6. Control means according to any one of the claims 1 to 4, characterized in that the storage means (31) comprises a transistor (30) and a capacitor (32) which are interconnected, said transistor are also being connected to the second processing circuit (33) and a second amplifier (29), whilst capacitor (32) is also connected to the first processing circuit (25).

7. Control means according to any one of the claims 1 to 4, characterized in that one of the first and second amplifiers (27, 29) is an inverting amplifier for applying an alternative signal to the image points.

8. Control process for the control means according to any one of the claims 1 to 7, characterized in that for reading an information at an image point (iᵢᵢ) of the display by transmitting it from the image point to the data bus (21) via the read-write circuit (15) corresponding to said image point or for writing an information at said image point by transmitting it in the reverse direction, selection takes place both of the row conductor (L,) and the column conductor (Cⱼ) corresponding to said image point and for reading an information at an image point of the display by transmitting it from the image point to the corresponding read-write circuit or for refreshing an information at said image point by transmitting it in the reverse direction, selection takes place of at least one row conductor corresponding to said image point, said reading, writing and refreshing operations being selected on the basis of control signals.
